# EUROPÄISCHE PATENTSCHRIFT

(11) **EP 4 450 748 B1**
(45) Veröffentlichungstag und Bekanntmachung des Hinweises auf die Patenterteilung: **17.12.2025**
(21) Anmeldenummer: 23168402.8
(22) Anmeldetag: 18.04.2023
(51) Int. Cl.: E06B 9/322, E06B 9/50, E06B 9/68, E06B 9/72

(54) **SONNENSCHUTZVORRICHTUNG MIT STÖRUNGSERFASSUNG**
SUN PROTECTION DEVICE WITH DETECTION OF FAULTS
DISPOSITIF DE PROTECTION SOLAIRE AVEC DÉTECTION DE PERTURBATIONS

(43) Veröffentlichungstag der Anmeldung: 23.10.2024
(73) Patentinhaber: Griesser Holding AG, 8355 Aadorf (CH)
(72) Erfinder: Bosshard, Markus Rose, 8259 Kaltenbach (CH); Zehnder, Robert, 8492 Wila (CH)
(74) Vertreter: Gachnang AG Patentanwälte

(56) Entgegenhaltungen:
- EP-A1- 1 077 378
- EP-A1- 3 940 185
- US-A1- 2021 172 249

## Beschreibung

Die Erfindung betrifft eine Sonnenschutzvorrichtung nach dem Oberbegriff von Anspruch 1. Sonnenschutzvorrichtungen umfassen mindestens ein Abdeckelement und sie sind als Lamellenstoren oder Markisen ausgebildet. Das mindestens eine Abdeckelement kann zum Erzielen eines Sonnenschutzes, eines Witterungsschutzes und/oder eines Sichtschutzes mit einem motorischen Antrieb positioniert werden. In einer Rückzugsposition erzielt das mindestens eine Abdeckelement keinen Schutz. Lamellenstoren weisen mehrere Abdeckelemente in der Form von beweglichen Lamellen und einer Endschiene auf. Lamellenstoren werden auch als Raffstoren oder als Jalousien bezeichnet. Markisen weisen lediglich ein Abdeckelement in der Form von flexiblem Flachmaterial, insbesondere Textilmaterial, auf.

Sonnenschutzvorrichtungen in der Form von Lamellenstoren oder Markisen umfassen nebst dem mindestens einen Abdeckelement jeweils eine Wickelwelle, mindestens einer Lagervorrichtung, welche die Wickelwelle drehbar lagert, und eine an Gebäuden zu befestigende Halterungsvorrichtung mit Aufnahmebereichen zum Halten der mindestens einen Lagervorrichtung.

Eine Sonnenschutzvorrichtung mit einem motorischen Antrieb zum Drehen der Wickelwelle umfasst eine Steuerung. Aus dem Stande der Technik sind Steuerungen bekannt, welche bei Störungen aufgrund von auf die Sonnenschutzvorrichtung wirkenden Windkräften und/oder bei Kontakten zwischen bewegten Bereichen der Sonnenschutzvorrichtungen und Hindernissen den motorischen Antrieb entsprechend der jeweiligen Störungen ein- oder ausschalten. Beispielsweise wird das mindestens eine Abdeckelement bei unerwünschten windbedingten Belastungen einer Sonnenschutzvorrichtung in die Rückzugsposition gebracht. Bei Kontakten zwischen Bereichen der Sonnenschutzvorrichtungen und Hindernissen wird der motorische Antrieb ausgeschaltet.

Zum Verschliessen und Freigeben von Gebäudeöffnungen, wie Fenstern und Türen, werden Lamellenstoren mit Lamellen und mit einer Endschiene eingesetzt, wobei die Lamellen und die Endschiene in auf beiden Seiten der Gebäudeöffnungen angeordneten seitlichen Führungen geführt sind. Die Endschiene wird durch vom motorischen Antrieb erzielte Drehbewegungen der Wickelwelle über eine Betätigungsvorrichtung abgesenkt und hochgezogen. Die Betätigungsvorrichtung umfasst bei den seitlichen Führungen angeordnete Mitnahmeelemente oder zwischen den seitlichen Führungen angeordnete Zugbänder. Die Zugbänder werden beim Absenken der Endschiene von der Wickelwelle abgewickelt und beim Hochziehen der Endschiene auf diese aufwickelt.

Beim Hochziehen der Endschiene werden Lamellen auf der Endschiene aufgestapelt und von dieser nach oben bewegt. Die Wickelwelle ist um eine Wellenachse drehbar, wobei die Wellenachse im montierten Zustand der Sonnenschutzvorrichtung horizontal ausgerichtet ist. Die Wickelwelle umfasst beispielsweise einen Mehrkantstab und darauf angeordnete Wickelbereiche für die Zugbänder.

Die unterste mögliche Lage jeder Lamelle und die Einstellung der Neigung von nicht aufgestapelten Lamellen wird über Stellbänder vorgegeben, wobei Stellbänder paarweise so angeordnet sind, dass bei jedem Stellband-Paar und jeder Lamelle beidseits der zentralen Lamellenlängsachse je ein Stellband mit dem jeweiligen Lamellenrand verbunden ist. Die Stellbänder werden über Wendelager betätigt, wobei die Wendelager an der Wickelwelle angeordnet sind.

Bei Lamellenstoren mit Zugbändern ist es vorteilhaft, wenn die Wickelbereiche für die Zugbänder an den Wendelagern ausgebildet sind. Bei jedem Wendelager mit einem Wickelbereich für ein Zugband und einer Schwenkvorrichtung für ein Stellband-Paar führt das Zugband durch Öffnungen in den Lamellen zur Endschiene und die Stellbänder sind mit seitlichen Rändern der Lamellen und der Endschiene verbunden.

Lamellenstoren ermöglichen durch das entsprechende Positionieren der Endschiene das vollständige Freigeben, das Abdecken eines oberen Bereichs und das vollständige Abdecken von Gebäudeöffnungen, wobei das Ausmass des Abdeckens jeweils von der eingestellten Neigung der Lamellen abhängt. Bei von der oberen Endlage abgesenkter Endschiene kann die Neigung der nicht auf der Endschiene aufgestapelten Lamellen relativ zu einer horizontalen Ebene verstellt werden. Für die Aufwärts- und für die Abwärtsbewegungen der Endschiene sowie für das Verstellen der Lamellenneigung wird die gleiche Antriebsvorrichtung verwendet.

Bei Markisen wird das flexible Flachmaterial von einer Wickelwelle abgewickelt, bzw. auf diese aufgewickelt. Die Wickelwelle ist im montierten Zustand der Markise um eine horizontale Wellenachse drehbar. Im Bereich des flexiblen Flachmaterials ist die Wickelwelle meist rohrförmig ausgebildet. Die Drehlagerung der Wickelwelle von motorisch angetriebenen Markisen erfolgt häufig bei einem Ende der Wickelwelle am motorischen Antrieb und beim anderen Ende der Wickelwelle über einen bei der Wellenachse vom rohrförmigen Bereich vorstehenden Wellenstummel. Der abgewickelte Bereich des flexiblen Flachmaterials kann sich senkrecht nach unten erstrecken. Gegebenenfalls kann ein unterer Bereich des flexiblen Flachmaterials oder der gesamte abgewickelte Bereich des flexiblen Flachmaterials von der vertikalen Ebene weggeführt sein.

EP 3 940 185 A1 beschreibt eine Sicherheitsvorrichtung für eine Raffstore bzw. Lamellenstore. Die Sicherheitsvorrichtung umfasst Sensoren, welche in Wendebändern Zugkräfte erfassen. Aus den erfassten Zugkräften werden Steuersignale für den motorischen Antrieb der Lamellenstore erzeugt. Diese Sicherheitsvorrichtung ist nur zusammen mit Wendebändern einsetzbar und somit nicht geeignet für Markisen. Die Sensoren messen lediglich Zugkräfte, die von nicht aufgestapelten Lamellen erzeugt werden. Zudem benötigt das Einsetzen eines Sensors in ein Wendeband zwischen der Wickelwelle und der ersten Lamelle Platz, der bei engen baulichen Verhältnissen nicht vorhanden ist. Weil die Wendebänder paarweise angeordnet sind, müssen Sensoren in beiden Wendebändern eines Paares eingesetzt werden um von Störungen ausgehende Kräfte möglichst gut zu erfassen. Die nötige Anzahl Sensoren und der Aufwand für die Auswertung der von den Sensoren ermittelten Daten sind gross.

US 2021/0172249 A1 beschreibt eine Markise, bei der im Innern einer hohlen Wickelwelle ein motorischer Antrieb angeordnet ist. Der statische Teil des Antriebs umfasst eine Steuerung sowie einen elektrischen Anschluss und ist fest mit einer an einem Gebäude angeordneten Halterungsvorrichtung verbunden. Ein vom Antrieb drehbares Antriebsrad mit radialen Vertiefungen greift im hohlen Innern der Wickelwelle in eine entsprechende Formgebung mit radial nach innen gerichteten Vorsprüngen ein. Aussen auf der Wickelwelle wird das Flachmaterial der Markise auf bzw. abgewickelt.

Im statischen Teil des motorischen Antriebs ist ein Sensor angeordnet, welcher Drehmomentänderungen erfassbar macht. Die vom Sensor erfassbaren Drehmomentänderungen werden vom drehbaren Antriebsrad an den statischen Teil mit dem Sensor übertragen. Die erfassten Drehmomentänderungen können auf Störungen hinweisen, welche sich ergeben, wenn starker Wind auf Flachmaterial der Markise wirkt oder wenn Hindernisse das Auf- oder Abwickeln des Flachmaterials behindern. Die Drehmomenterfassung im statischen Teil des Antriebs führt zu einem komplizierten Aufbau. Ein Austausch des Sensors ist mit einem grossen Demontage- und Montageaufwand verbunden. Zudem können erfasste Drehmomentänderungen nicht genügend gut konkreten Störungen zugeordnet werden.

Die erfindungsgemässe Aufgabe besteht nun darin eine einfach aufgebaute und vielseitig einsetzbare Lösung zum Erkennen von Störungen zu finden.

Diese Aufgabe wird durch eine Sonnenschutzvorrichtung mit den Merkmalen des Anspruchs 1 gelöst. Die abhängigen Ansprüche beschreiben alternative bzw. vorteilhafte Ausführungsvarianten, welche weitere Aufgaben lösen.

Im Rahmen eines ersten erfinderischen Schrittes wurde erkannt, dass sich die Kräfte, welche von Störungen, wie beispielsweise starkem Wind oder Hindernissen, ausgehen, direkt zwischen der Halterungsvorrichtung und der Wickelwelle, also unabhängig vom motorischen Antrieb, so manifestieren, dass sie gut einer spezifischen Ursache zugeordnet werden können.

Im Rahmen eines zweiten erfinderischen Schrittes wurde erkannt, dass zum optimalen Erfassen von Störungen ein Sensor Kräfte zwischen der Halterungsvorrichtung und der Wickelwelle erfassen muss, und zwar unabhängig vom motorischen Antrieb. Diese direkte Erfassung ist gewährleistet, wenn der mindestens eine Sensor zwischen einer Übertragungsvorrichtung, die an einer mit der Wickelwelle drehenden Drehlagerfläche anliegt aber nicht um die Wellenachse drehbar ist, und einer Verbindung vom mindestens einen Sensor zur Halterungsvorrichtung angeordnet ist.

Die Gewichte der Wickelwelle und des mindestens einen Abdeckelementes erzeugen zwischen der Wickelwelle und der Halterungsvorrichtung vertikale Kräfte. Wenn das mindestens eine Abdeckelement auf ein Hindernis trifft, wird die von der Wickelwelle auf den mindestens einen Sensor übertragene vertikale Kraft verändert. Die Änderung des vom mindestens einen Sensor ermittelten Wertes kann somit darauf hinweisen, dass das mindestens eine Abdeckelement auf ein Hindernis aufgetroffen ist. Starke Winde bzw. Böen können bei den vom mindestens einen Sensor ermittelten Werten Fluktuationen bewirken. Aus der Art der Änderung der vom Sensor ermittelten Werte ergibt sich somit ein Hinweis auf den Grund der Störung.

Wenn das Auftreffen des mindestens einen Abdeckelementes auf ein Hindernis aufgrund der vom mindestens einen Sensor ermittelten Werte erkannt wird, kann das Drehen der Wickelwelle gestoppt werden. Wenn aufgrund von ermittelten Fluktuationen der Daten des mindestens einen Sensors auf eine zu grosse Störung durch Wind geschlossen wird, kann die Wickelwelle so in Drehung versetzt werden, dass das mindestens eine Abdeckelement in eine obere Rückzugsposition bewegt wird.

Die erfindungsgemäss Lösung ist einfach aufgebaut und zum Erkennen von Störungen vielseitig einsetzbar.

Bei einer vorteilhaften Ausführungsform sind im montierten Zustand der Sonnenschutzvorrichtung die Übertragungsvorrichtung, der mindestens eine Sensor und die Verbindung übereinander angeordnet, wobei der mindestens eine Sensor zwischen der Übertragungsvorrichtung und der Verbindung liegt und zumindest eine vertikale Komponente der zwischen der Wickelwelle und der Halterungsvorrichtung wirkenden Kräfte erfassbar macht.

Bei einer weiteren vorteilhaften Ausführungsform ist die Sonnenschutzvorrichtung eine Lamellenstore mit Lamellen, einer Endschiene und mindestens zwei Wendelagern. Das mindestens eine Abdeckelement wird von den Lamellen und der Endschiene gebildet und die mindestens zwei Wendelager umfassen je einen Wickelbereich mit einem Zugband und eine Wendeeinrichtung mit einem Paar von Wendebändern.

Die mindesten zwei Wendelager bilden Verbindungen zwischen der Wickelwelle und der Halterungsvorrichtung. Gemäss einer vorteilhaften Ausführung ist die mit der Wickelwelle drehende Drehlagerfläche bei jedem der mindestens zwei Wendelager ausgebildet und die Wendelager umfassen die Übertragungsvorrichtung, die an einer mit der Wickelwelle drehenden Drehlagerfläche anliegt aber nicht um die Wellenachse drehbar ist, den Sensor und die Verbindung vom Sensor zur Halterungsvorrichtung.

Eine vorteilhafte Halterungsvorrichtung ist als U-Profil ausgebildet und die mindestens zwei Wendelager mit der Wickelwelle sind von unten in das montierte und nach unten offene U-Profil einsetzbar, so dass von den mindestens zwei Wendelagern je mindestens ein unterer Bereich als Verbindung vom Sensor zur Halterungsvorrichtung an einem nach unten stehenden Schenkel des U-Profils gehalten ist.

Zwischen dem Bereich des Wendelagers, welcher die Übertragungsvorrichtung von der Drehlagerfläche zum Sensor bildet, und dem Bereich des Wendelagers der von der Halterungsvorrichtung gehalten ist, sind im Wendelager Verformungen möglich, welche zu Kraftbelastungen des Sensors führen.

Bei einer weiteren vorteilhaften Ausführungsform ist die mit der Wickelwelle drehende Drehlagerfläche bei jedem der mindestens zwei Wendelager ausgebildet und jedes der mindestens zwei Wendelager umfasst einen ersten Bereich der an der Drehlagerfläche anliegenden, nicht um die Wellenachse drehbaren Übertragungsvorrichtung. Ein zweiter Bereich der Übertragungsvorrichtung erstreckt sich vom ersten Bereich der Übertragungsvorrichtung zum Sensor, welcher über die Verbindung vom mindestens einen Sensor zur Halterungsvorrichtung an dieser angeordnet ist.

Vorzugsweise ist die Halterungsvorrichtung als U-Profil ausgebildet und die den Wendelagern zugeordneten Sensoren sind im montierten Zustand der Sonnenschutzvorrichtung über einer oberen Fläche des nach unten offenen U-Profils angeordnet.

Bei einer weiteren vorteilhaften Ausführungsform führt die Übertragungsvorrichtung, die an einer mit der Wickelwelle drehenden Drehlagerfläche anliegt, aber nicht um die Wellenachse drehbar ist, radial von der Wellenachse weg, gegen die Halterungsvorrichtung und der mindestens eine Sensor ist über die Verbindung vom mindestens einen Sensor zur Halterungsvorrichtung an dieser angeordnet. Bei dieser Ausführungsform ist die Wickelwelle über andere Lager, vorzugsweise über Wendelager ohne Sensoren, an der Halterungsvorrichtung gehalten.

Insbesondere wird die Übertragungsvorrichtung und der mindestens eine Sensor jeweils neben einem Wendelager angeordnet. Damit die Verbindung vom mindestens einen Sensor zur Halterungsvorrichtung ohne zusätzlichen Montageaufwand erzielt werden kann, wird der mindestens eine Sensor beim Einsetzen der Wickelwelle in eine im Querschnitt u-förmige nach unten offene Halterungsvorrichtung gegen einen Übergangsbereich von der oberen Fläche zu einem nach unten stehenden Schenkel der nach unten offenen Halterungsvorrichtung gedrückt. Wenn die Wendelager von der Halterungsvorrichtung gehalten sind, führt der beim mindestens einen Sensor erzielte Anpressdruck zur Verbindung vom Sensor zur Halterungsvorrichtung.

Bei einer weiteren vorteilhaften Ausführungsform ist die Sonnenschutzvorrichtung als Markise ausgebildet. Das mindestens eine Abdeckelement wird von flexiblem Flachmaterial, insbesondere Textilmaterial, gebildet.

Bei bevorzugten Markisen ist die Wickelwelle im Bereich des flexiblen Flachmaterials rohrförmig ausgebildet und wird bei zumindest einem Ende über einen bei der Wellenachse vom rohrförmigen Bereich vorstehenden Wellenstummel an der Halterungsvorrichtung gelagert.

Bei Markisen ist es vorteilhaft, wenn zumindest bei einem vorstehenden Wellenstummel die mit der Wickelwelle drehende Drehlagerfläche ausgebildet ist und die daran anliegende, nicht um die Wellenachse drehbare Übertragungsvorrichtung so an der Halterungsvorrichtung gehalten ist, dass diese zumindest mit einem Teilbereich gegen den mindestens einen Sensor drückbar ist. Auf einer von der Übertragungseinrichtung abgewandten Seite des mindestens einen Sensors ist die Verbindung vom mindestens einen Sensor zur Halterungsvorrichtung fest an der Halterungsvorrichtung angeordnet.

Der mindestens eine Sensor ist so ausgebildet, dass die mit dem Sensor ermittelten Messwerte Kräften zugeordnet werden können, welche auf den Sensor einwirken. Der mindestens eine Sensor (18) ist vorzugsweise ein Kraftsensor, der ausgehend von einer Ruheposition durch Druck und Zug in zumindest einer Richtung erzielte Kräfte erfassbar macht. Zum Messen der zwischen der Wickelwelle und der Halterungsvorrichtung auftretenden Kräfte können verschiedene Sensortypen eingesetzt werden.

Vorzugsweise ist der mindestens eine Sensor ein kapazitiver Sensor, bei welchem aufgrund einer kraftbedingten elastischen Verformung der Abstand zumindest von Bereichen zweier Kondensatorflächen zu einer Kapazitätsänderung führt.

Vorzugsweise weist der mindestens eine kapazitive Sensor Kondensatorflächen mit elektrisch leitendem Silikon und zwischen den Kondensatorflächen elastischen Distanzhalter auf, wobei gegebenenfalls ein Temperatursensor eingesetzt ist, um die vom kapazitiven Sensor erfassten Werte für die Kraftbestimmung gemäss der aktuellen Temperatur zu kompensieren.

Gegebenenfalls ist der mindestens eine Sensor ein induktiver Sensor, welcher bei elastischer Stauchung oder Dehnung die Induktivität einer Spule verändert, beispielsweise durch eine relative Lageänderung der Spule oder durch eine Änderung der magnetischen Permeabilität in der Spule.

Der mindestens eine Sensor kann auch ein resistiver Sensor sein, dessen elektrischer Widerstand sich bei elastischer Stauchung oder Dehnung ändert.

Ein weiterer möglicher Sensortyp ist ein optischer Sensor, bei dem eine elastische Stauchung oder Dehnung zu einer messbaren Änderung eines Lichtweges führt.

Gegebenenfalls ist der mindestens eine Sensor ein piezoelektrischer Sensor, bei dem entsprechend der elastischen Verformung eines Festkörpers eine Änderung der elektrischen Polarisation und dabei eine elektrische Spannung auftritt, welche ein Mass für die Krafteinwirkung ist. Piezoelektrische Sensoren sind besonders geeignet, um Kraft- oder Beschleunigungs-Messungen bei möglichst kleinen Verformungen und/oder bei schnellen Änderungen durchzuführen. Aufgrund der bei verschiedenen piezoelektrischen Sensoren bestehenden Temperaturabhängigkeiten und der bei langsamen Prozessen möglichen Ladungsabflüsse ist die Wahl des richtigen Sensormaterials und der passenden Signalauswertung wichtig.

Der mindestens eine Sensor, oder dessen Auswertungseinrichtung, wird mit der Steuerung verbunden, welche den motorischen Antrieb entsprechend der anhand der vom mindestens einen Sensor erfassten Kräfte ein- oder ausschaltet. Die Steuerung kann lokal bei der jeweiligen Sonnenschutzvorrichtung oder zentral für mehrere Sonnenschutzvorrichtungen angeordnet sein. Nebst den durch Windlast oder Hindernisse bewirkten Störungen kann die Steuerung anhand der Sensorwerte gegebenenfalls auch Defekte an Teilen der Sonnenschutzvorrichtung ermitteln. Wenn beispielsweise bei einer Lamellenstore ein Zugband oder gegebenenfalls ein Wendeband reist, kann sich dies in einer charakteristischen Änderung der Werte mindestens eines Sensors zeigen.

Wenn mindestens zwei Sensoren entlang der Wellenachse an verschiedenen Stellen angeordnet sind, so können Störungen aufgrund von Hindernissen und Material-Defekten besser erfasst werden.

Anhand einiger Figuren wird die Erfindung im Folgenden näher beschrieben. Dabei zeigen
- Figur 1: eine perspektivische Darstellung einer Lamellenstore
- Figur 2: eine perspektivische Darstellung einer Markise,
- Figur 3: eine perspektivische Darstellung eines Ausschnitts der Lamellenstore gemäss Fig. 1 mit einem Sensor in einem Wendelager,
- Figur 4: zu Fig. 3, eine Sicht auf die Längsausdehnung der Wickelwelle und auf das Wendelager im Innern der Halterungsvorrichtung,
- Figur 5: zu Fig. 3, eine Sicht auf die Stirnseite der Wickelwelle und auf das Wendelager im Innern der Halterungsvorrichtung,
- Figur 6: eine perspektivische Darstellung eines Ausschnitts einer Lamellenstore mit einem Sensor, der über einer oberen Fläche der Halterungsvorrichtung angeordnet ist,
- Figur 7: zu Fig. 6, eine Sicht auf die Längsausdehnung der Wickelwelle, auf das Wendelager im Innern der Halterungsvorrichtung und auf den Sensor über der oberen Fläche der Halterungsvorrichtung,
- Figur 8: zu Fig. 6, eine Sicht auf die Stirnseite der Wickelwelle, auf das Wendelager im Innern der Halterungsvorrichtung und auf den Sensor über der oberen Fläche der Halterungsvorrichtung,
- Figur 9: eine perspektivische Darstellung eines Ausschnitts einer Lamellenstore mit einem Sensor, der unter der oberen Fläche der Halterungsvorrichtung neben einem Wendelager angeordnet ist,
- Figur 10: zu Fig. 9, eine Sicht auf die Längsausdehnung,
- Figur 11: zu Fig. 9, eine Sicht auf die Stirnseite,
- Figur 12: eine perspektivische Darstellung eines Ausschnitts bei der Halterungsvorrichtung der Markise gemäss Fig. 2,
- Figur 13: einen Schnitt durch die Fig. 12,
- Figur 14: zu Fig. 12, eine Sicht in Richtung der Wellenachse auf die Halterungsvorrichtung,
- Figur 15: zu Fig. 3, eine Seitenansicht auf die Wellenachse bei der Halterungsvorrichtung,

Figur 1 zeigt eine Sonnenschutzvorrichtung 1 in der Form einer Lamellenstore 2 mit beweglichen Lamellen 4 und einer Endschiene 5. Bei der dargestellten Lamellenstore 2 ist eine um eine Wellenachse drehbare Wickelwelle 6 mit drei Wendelagern 7 in einer über einer Gebäudeöffnung zu befestigenden Halterungsvorrichtung 8 drehbar gelagert. Die dargestellte Wickelwelle 6 wird von einem mehrkantigen Stab gebildet. Mit den beiden stirnseitigen Enden der Halterungsvorrichtung 8 sind obere Enden von seitlichen Führungen 9 für die Lamellen 4 und die Endschiene 5 verbunden.

Die dargestellte Lamellenstore 2 umfasst einen motorischen Antrieb 10 zum Drehen der Wickelwelle 6 und eine Steuerung 11, die lokal bei der jeweiligen Lamellenstore oder zentral für mehrere Storen angeordnet werden kann. Gegebenenfalls wird die Steuerung 11 direkt beim motorischen Antrieb angeordnet. Die Steuerung 11 ermöglicht es, dass bei Störungen aufgrund von auf die Lamellenstore 2 wirkenden Windkräften und/oder bei Kontakten zwischen der bewegten Endschiene 5 oder gegebenenfalls zwischen Lamellen 4 und Hindernissen den motorischen Antrieb entsprechend der jeweiligen Störungen ein- oder ausschalten.

Zum Bewegen der Endschiene 5 und der Lamellen 4 werden an der Endschiene 5 befestigte Zugbänder 12 beim Drehen der Wickelwelle 6 von Wickelbereichen der Wendelager 7 abgewickelt, bzw. auf diese aufgewickelt. Die Zugbänder 12 führen durch Öffnungen in den Lamellen 4 zur Endschiene 5. Beim Hochziehen der Endschiene 5 werden Lamellen 4 auf der Endschiene 5 aufgestapelt und von dieser nach oben bewegt.

Die unterste mögliche Lage jeder Lamelle 4 und die Einstellung der Neigung von nicht aufgestapelten Lamellen 4 wird über Stellbänder 13 vorgegeben, wobei die Stellbänder 13 paarweise so angeordnet sind, dass bei jedem Stellband-Paar und jeder Lamelle 4 beidseits der zentralen Lamellenlängsachse je ein Stellband 13 mit dem jeweiligen Lamellenrand verbunden ist. Die Stellbänder 13 werden über Schwenkvorrichtungen der Wendelager 7 betätigt.

Figur 2 zeigt eine Sonnenschutzvorrichtung 1 in der Form einer Markise 3. Die dargestellte Markise 3 kann eine Gebäudeöffnung mit flexiblem Flachmaterial 14 abdecken. Das flexible Flachmaterial 14 kann von einer um eine Wellenachse drehbaren Wickelwelle 6 abgewickelt und auf diese aufgewickelt werden. Im Bereich des flexiblen Flachmaterials 14 ist die dargestellte Wickelwelle 6 rohrförmig. Die Wickelwelle 6 ist an einer über einer Gebäudeöffnung zu befestigenden Halterungsvorrichtung 8 drehbar angeordnet. Die Drehlagerung der Wickelwelle 6 erfolgt bei einem Ende der Wickelwelle 6 über einen motorischen Antrieb 10 und beim anderen Ende der Wickelwelle über einen bei der Wellenachse vom rohrförmigen Bereich vorstehenden Wellenstummel. Seitliche Führungen 9 für einen am freien Ende des flexiblen Flachmaterials 14 befestigten Endbalken 15 erstrecken sich von den beiden stirnseitigen Enden der Halterungsvorrichtung 8 nach unten.

Der motorische Antrieb 10 ist im Innern des rohrförmigen Bereichs der Wickelwelle 6 angeordnet und einerseits verdrehungsfest mit der Halterungsvorrichtung 8, sowie andererseits bei seinem drehbaren Ende mit dem Innern des rohrförmigen Bereichs der Wickelwelle 6 verbunden. Zur Steuerung des Antriebs ist eine nicht dargestellte Steuerung vorgesehen, welche bei Störungen aufgrund von auf das flexible Flachmaterial 14 wirkenden Windkräften und/oder bei Kontakten zwischen bewegten Bereichen des flexiblen Flachmaterials 14 bzw. des Endbalkens und Hindernissen den motorischen Antrieb entsprechend der jeweiligen Störungen ein- oder ausschalten.

Die Figuren 3 bis 5 zeigen ein Wendelager 7 einer erfindungsgemässen Lamellenstore 2. Das Wendelager 7 bildet eine Verbindung zwischen der Wickelwelle 6 und der Halterungsvorrichtung 8. In der dargestellten Ausführung ist eine mit der Wickelwelle 6 drehende Drehlagerfläche 16 beim Wendelager 7 ausgebildet. An der Drehlagerfläche 16 liegt eine nicht um die Wellenachse der Wickelwelle 6 drehbare Übertragungsvorrichtung 17 an, welche sich radial zur Wellenachse bis zu einem Sensor 18 erstreckt. Die dargestellte Übertragungsvorrichtung 17 wird von einem inneren Ringsegment des Wellenlagers 7 gebildet. Damit das innere Ringsegment Kräfte in radialer Richtung von der Wickelwelle bzw. von der Drehlagerfläche 16 über das Ringsegment auf den Sensor 18 übertragen kann, ist zumindest in einem Teilbereich radial ausserhalb des inneren Ringsegments ein Freiraum 19 ausgebildet, in dem der Sensor 18 angeordnet ist. Radial ausserhalb des Sensors 18 ist eine Verbindung 20 vom Sensor 18 zur Halterungsvorrichtung 8 angeordnet. In der dargestellten Ausführungsform wird die Verbindung 20 von einem äusseren Ringsegment des Wendelagers 7 gebildet.

Die dargestellte Halterungsvorrichtung 8 ist als U-Profil ausgebildet und das Wendelager 7 mit der Wickelwelle 6 ist von unten in das nach unten offene U-Profil eingesetzt. Ein unterer Bereich des Wendelagers 7 bildet in der Form des äusseren Ringsegments die Verbindung 20 vom Sensor 18 zur Halterungsvorrichtung 8. Dabei liegt das äussere Ringsegment auf den unteren Enden der nach unten stehenden Schenkel des U-Profils auf.

Zwischen dem Bereich des Wendelagers 7, welcher die Übertragungsvorrichtung 17 von der Drehlagerfläche 16 zum Sensor 18 bildet, und dem Bereich des Wendelagers 7 der von der Halterungsvorrichtung 8 gehalten ist, sind im Wendelager 7 Verformungen möglich, welche zur Kraftaufnahme durch den Sensor 18 führen. Die elektrische Speisung des Sensors 18 und die Übertragung von Signalen des Sensors 18 zur Steuerung erfolgt über eine Leitungsanordnung 18a.

Die Figuren 6 bis 8 zeigen ein Wendelager 7 einer weiteren erfindungsgemässen Lamellenstore 2. Die mit der Wickelwelle 6 drehende Drehlagerfläche 16 ist im Kontakt zu einem ersten Bereich 17a der an der Drehlagerfläche 16 anliegenden, nicht um die Wellenachse 6 drehbaren Übertragungsvorrichtung 17. Dieser erste Bereich 17a wird von einem Ringsegment des Wendelagers 7 gebildet, das sich von der Drehlagerfläche 16 bis zum unteren Ende eines nach unten stehenden Schenkels der Halterungsvorrichtung 8 erstreckt. Ein zweiter Bereich 17b der Übertragungsvorrichtung 17 erstreckt sich vom ersten Bereich 17a der Übertragungsvorrichtung 17 zum Sensor 18, welcher über die Verbindung 20, in der Form einer Haft- oder Klebeverbindung, vom mindestens einen Sensor 18 zur Halterungsvorrichtung 8 an dieser angeordnet ist.

In der dargestellten Ausführungsform ist die Halterungsvorrichtung 8 als U-Profil ausgebildet und der Sensor 18 ist auf einer oberen Fläche des nach unten offenen U-Profils angeordnet. Der oben auf dem Sensor 18 aufliegende zweite Bereich 17b der Übertragungsvorrichtung 17 überträgt von der Drehlagerfläche 16 ausgehende Kräfte auf den von der Halterungsvorrichtung 8 gehalten Sensor 18.

Die Figuren 9 bis 11 zeigen eine weitere Anordnung des Sensors 18 in einer erfindungsgemässen Lamellenstore 2. Die Übertragungsvorrichtung 17 liegt an die mit der Wickelwelle 6 drehende Drehlagerfläche 16 an und ist im montierten Zustand der Lamellenstore 2 nicht um die Wellenachse drehbar. Die Übertragungsvorrichtung 17 führt radial von der Wellenachse weg, gegen die Halterungsvorrichtung 8. Der Sensor 18 ist über die Verbindung 20, gegebenenfalls über eine Anpress-, Haft- oder Klebeverbindung, vom mindestens einen Sensor 18 zur Halterungsvorrichtung 8 an dieser angeordnet. Die Wickelwelle 6 wird von Wendelagern 7 ohne Sensoren an der Halterungsvorrichtung 8 gehalten.

Damit die Verbindung vom mindestens einen Sensor 18 zur Halterungsvorrichtung 8 ohne zusätzlichen Montageaufwand erzielt werden kann, wird der mindestens eine Sensor 18 vorzugsweise durch das Einsetzen der Wickelwelle 6 in eine im Querschnitt u-förmige nach unten offene Halterungsvorrichtung gegen einen Übergangsbereich von der oberen Fläche zu einem nach unten stehenden Schenkel der nach unten offenen Halterungsvorrichtung 8 gedrückt. Wenn die Wendelager 7 von der Halterungsvorrichtung 8 gehalten sind, führt der beim mindestens einen Sensor 18 erzielte Anpressdruck zur Verbindung vom Sensor 18 zur Halterungsvorrichtung.

Der gegen den Sensor 18 drückende Bereich der Übertragungsvorrichtung 17 überträgt von der Drehlagerfläche 16 ausgehende radiale Kräfte auf den von der Halterungsvorrichtung 8 gehalten Sensor 18. Der Sensor 18 kann Kräfte zur oberen Fläche und/oder zum nach unten stehenden Schenkel erfassen. Die zur oberen Fläche gemessenen Kräfte zeigen sich ändernde Gewichtskräfte und die zum nach unten stehenden Schenkel gemessenen Kräfte zeigen Kräfte, die bei geschlossener Lamellenstore vom Winddruck bewirkt werden.

Die Figuren 12 bis 15 zeigen eine erfindungsgemässe Markise 3. Zumindest an einem Ende der Wickelwelle 6 ist ein vorstehender Wellenstummel mit einer Drehlagerfläche 16 an der Halterungsvorrichtung 8 drehbar gelagert. An der Drehlagerfläche 16 liegt die Übertragungsvorrichtung 17, welche an der Halterungsvorrichtung 8 gehalten und nicht um die Wellenachse drehbar ist, an. Mindestens ein Teilbereich der Übertragungsvorrichtung 17 ist gegen den Sensor 18 drückbar. Auf einer von der Übertragungsvorrichtung 17 abgewandten Seite des mindestens einen Sensors 18 ist die Verbindung 20 vom mindestens einen Sensor 18 zur Halterungsvorrichtung 8 fest an der Halterungsvorrichtung 8 angeordnet. Der gegen den Sensor 18 drückende Teilbereich der Übertragungsvorrichtung 17 überträgt von der Drehlagerfläche 16 ausgehende radiale Kräfte auf den von der Halterungsvorrichtung 8 gehalten Sensor 18.

Die elektrische Speisung des Sensors 18 und die Übertragung von Signalen des Sensors 18 zur Steuerung erfolgt über eine Leitungsanordnung 18a. Die Steuerung ermittelt aus den vom Sensor 18 erfassten Kräften bzw. aus zeitlichen Kraftänderungen mögliche Hinweise auf Störungen.

## Patentansprüche

1. Sonnenschutzvorrichtung (1) in der Form einer Lamellenstore (2) oder Markise (3), mit einer an einem Gebäude zu befestigenden Halterungsvorrichtung (8), mit mindestens einem von der Halterungsvorrichtung (8) haltbaren Lager, mit einer vom mindestens einen Lager um eine Wellenachse drehbar gelagerten Wickelwelle (6), mit mindestens einem Abdeckelement (4, 5, 14, 15), mit einem motorischen Antrieb (10), mit einer Steuerung (11) und mit mindestens einem Sensor (18), der aufgrund von Wind oder Hindernissen an der Sonnenschutzvorrichtung (1) auftretende Störungen erfassbar macht, wobei das mindestens eine Abdeckelement (4, 5, 14, 15) durch vom motorischen Antrieb (10) erzielte Drehbewegungen der Wickelwelle (6) zwischen einer oberen Rückzugsposition und abgesenkten Positionen bewegbar ist, **dadurch gekennzeichnet, dass** der mindestens eine Sensor (18) zwischen einer Übertragungsvorrichtung (17), die an einer mit der Wickelwelle (6) drehenden Drehlagerfläche (16) anliegt aber nicht um die Wellenachse drehbar ist, und einer Verbindung (20) vom mindestens einen Sensor (18) zur Halterungsvorrichtung (8) angeordnet ist und zwischen der Wickelwelle (6) und der Halterungsvorrichtung (8) wirkende Kräfte erfassbar macht.

2. Sonnenschutzvorrichtung (1) nach Anspruch 1, **dadurch gekennzeichnet, dass** im montierten Zustand der Sonnenschutzvorrichtung (1) zumindest Teilbereiche der Übertragungsvorrichtung (17), des mindestens einen Sensors (18) und der Verbindung (20) übereinander angeordnet sind, wobei der Teilbereich des Sensors (18) zwischen den Teilbereichen der Übertragungsvorrichtung (17) und der Verbindung (20) liegt und zumindest eine vertikale Komponente der zwischen der Wickelwelle (6) und der Halterungsvorrichtung (8) wirkenden Kräfte erfassbar macht.

3. Sonnenschutzvorrichtung (1) nach Anspruch 1 oder 2, **dadurch gekennzeichnet, dass** die Sonnenschutzvorrichtung (1) eine Lamellenstore (2) mit Lamellen (4), einer Endschiene (5) und mindestens zwei Wendelagern (7) ist, wobei das mindestens eine Abdeckelement (4, 5) von den Lamellen (4) und der Endschiene (5) gebildet wird und die mindestens zwei Wendelager (7) je einen Wickelbereich mit einem Zugband (12) und eine Wendeeinrichtung mit einem Paar von Wendebändern (13) umfassen.

4. Sonnenschutzvorrichtung (1) nach Anspruche 3, **dadurch gekennzeichnet, dass** die mit der Wickelwelle (6) drehende Drehlagerfläche (16) bei jedem der mindestens zwei Wendelager (7) ausgebildet ist und die Wendelager (7) die an der Drehlagerfläche (16) anliegende, nicht um die Wellenachse drehbare Übertragungsvorrichtung (17), den Sensor (18) und die Verbindung (20) vom Sensor (18) zur Halterungsvorrichtung (8) umfassen, wobei vorzugsweise die Halterungsvorrichtung (8) als U-Profil ausgebildet ist und die mindestens zwei Wendelager (7) mit der Wickelwelle (6) von unten in das montierte nach unten offene U-Profil einsetzbar sind, so dass mindestens ein unterer Bereich des Wendelagers (7) als Verbindung (20) vom Sensor (18) zur Halterungsvorrichtung (8) an einem nach unten stehenden Schenkel des U-Profils gehalten ist.

5. Sonnenschutzvorrichtung (1) nach Anspruch 3, **dadurch gekennzeichnet, dass** die mit der Wickelwelle (6) drehende Drehlagerfläche (16) bei jedem der mindestens zwei Wendelager (7) ausgebildet ist und jedes der mindestens zwei Wendelager (7) einen ersten Bereich der an der Drehlagerfläche (16) anliegenden, nicht um die Wellenachse drehbaren Übertragungsvorrichtung (17) umfasst, wobei sich ein zweiter Bereich der Übertragungsvorrichtung (17) vom ersten Bereich der Übertragungsvorrichtung (17) zum Sensor (18) erstreckt, welcher über die Verbindung (20) vom mindestens einen Sensor (18) zur Halterungsvorrichtung (8) an dieser angeordnet ist, wobei vorzugsweise die Halterungsvorrichtung (8) als U-Profil ausgebildet ist und die den Wendelagern (7) zugeordneten Sensoren (18) im montierten Zustand der Sonnenschutzvorrichtung (1) über einer oberen Fläche des nach unten offenen U-Profils angeordnet sind.

6. Sonnenschutzvorrichtung (1) nach Anspruch 3, **dadurch gekennzeichnet, dass** die an die mit der Wickelwelle (6) drehende Drehlagerfläche (16) anliegende, nicht um die Wellenachse drehbare Übertragungsvorrichtung (17) radial von der Wellenachse weg, gegen die Halterungsvorrichtung (8) führt und der mindestens eine Sensor (18) über die Verbindung (20) vom mindestens einen Sensor (18) zur Halterungsvorrichtung (8) an dieser angeordnet ist.

7. Sonnenschutzvorrichtung (1) nach Anspruch 6, **dadurch gekennzeichnet, dass** die Halterungsvorrichtung (8) als U-Profil ausgebildet ist und der mindestens eine Sensor (18) im montierten Zustand der Sonnenschutzvorrichtung (1) von unten an einem Eckbereich zwischen einer oberen Fläche und einem nach unten stehenden Schenkel des nach unten offenen U-Profils angeordnet ist.

8. Sonnenschutzvorrichtung (1) nach Anspruch 1 oder 2, **dadurch gekennzeichnet, dass** die Sonnenschutzvorrichtung (1) eine Markise (3) ist, bei der das mindestens eine Abdeckelement (14, 15) von flexiblem Flachmaterial, insbesondere Textilmaterial, gebildet wird.

9. Sonnenschutzvorrichtung (1) nach Anspruch 8, **dadurch gekennzeichnet, dass** die Wickelwelle (6) im Bereich des flexiblen Flachmaterials rohrförmig ausgebildet ist und bei zumindest einem Ende der Wickelwelle (6) über einen bei der Wellenachse vom rohrförmigen Bereich vorstehenden Wellenstummel mit der mit der Wickelwelle (6) drehenden Drehlagerfläche (16) an der Halterungsvorrichtung (8) gelagert ist.

10. Sonnenschutzvorrichtung (1) nach Anspruch 9, **dadurch gekennzeichnet, dass** die an der mit der Wickelwelle (6) drehenden Drehlagerfläche (16) anliegende, nicht um die Wellenachse drehbare Übertragungsvorrichtung (17) so an der Halterungsvorrichtung (8) gehalten ist, dass die Übertragungsvorrichtung (17) von der Wickelwelle (6) zumindest mit einem Teilbereich gegen den mindestens einen Sensor (18) drückbar ist, wobei auf einer von der Übertragungseinrichtung (17) abgewandten Seite des mindestens einen Sensors (18) die Verbindung vom mindestens einen Sensor (18) zur Halterungsvorrichtung (8) fest an der Halterungsvorrichtung (8) angeordnet ist.

11. Sonnenschutzvorrichtung (1) nach einem der Ansprüche 1 bis 10, **dadurch gekennzeichnet, dass** der mindestens eine Sensor (18) so ausgebildet ist, dass die mit dem Sensor ermittelten Messwerte Kräften zugeordnet werden können, welche auf den Sensor einwirken, wobei der mindestens eine Sensor (18) vorzugsweise ein Kraftsensor ist, der ausgehend von einer Ruheposition durch Druck und Zug in zumindest einer Richtung erzielte Kräfte erfassbar macht.

12. Sonnenschutzvorrichtung (1) nach Anspruch 11, **dadurch gekennzeichnet, dass** der mindestens eine Sensor (18) ein kapazitiver Sensor ist, bei welchem aufgrund einer kraftbedingten elastischen Verformung der Abstand zumindest von Bereichen zweier Kondensatorflächen zu einer Kapazitätsänderung führt.

13. Sonnenschutzvorrichtung (1) nach Anspruch 12, **dadurch gekennzeichnet, dass** der mindestens eine kapazitive Sensor (18) Kondensatorflächen mit elektrisch leitendem Silikon und zwischen den Kondensatorflächen elastische Distanzhalter aufweist, wobei vorzugsweise ein Temperatursensor eingesetzt ist, um die vom kapazitiven Sensor erfassten Werte für die Kraftbestimmung gemäss der aktuellen Temperatur zu kompensieren.

14. Sonnenschutzvorrichtung (1) nach Anspruch 11, **dadurch gekennzeichnet, dass** der mindestens eine Sensor (18) ein induktiver Sensor, oder ein resistiver Sensor, oder ein magnetoelastischer Sensor, oder ein optischer Sensor, oder ein piezoelektrischer Sensor ist.

## Claims

1. A sun protection device (1) in the form of a venetian blind (2) or awning (3), having a holding device (8) to be fastened to a building, having at least one bearing which can be held by the holding device (8), having a winding shaft (6) mounted by the at least one bearing so as to be rotatable about a shaft axis, having at least one cover element (4, 5, 14, 15), having a motor drive (10), having a control system (11) and having at least one sensor (18) which makes it possible to detect faults occurring on the sun protection device (1) due to wind or obstacles, wherein the at least one cover element (4, 5, 14, 15) can be moved between an upper retracted position and lowered positions by rotary movements of the winding shaft (6) attained by the motor drive (10), **characterized in that** the at least one sensor (18) is arranged between a transmission device (17), which lies in contact with a rotary bearing surface (16) that rotates with the winding shaft (6), but which cannot rotate about the shaft axis, and a connection (20) from the at least one sensor (18) to the holding device (8) and makes it possible to detect forces acting between the winding shaft (6) and the holding device (8).

2. The sun protection device (1) according to Claim 1, **characterized in that**, in the assembled state of the sun protection device (1), at least partial regions of the transmission device (17), of the at least one sensor (18) and of the connection (20) are arranged above one another, wherein the partial region of the sensor (18) lies between the partial regions of the transmission device (17) and the connection (20) and makes it possible to detect at least a vertical component of the forces acting between the winding shaft (6) and the holding device (8).

3. The sun protection device (1) according to Claim 1 or 2, **characterized in that** the sun protection device (1) is a venetian blind (2) having slats (4), an end rail (5) and at least two turning bearings (7), wherein the at least one cover element (4, 5) is formed by the slats (4), and the end rail (5) and the at least two turning bearings (7) each comprise a winding region with a draw tape (12) and a turning apparatus with a pair of turning tapes (13).

4. The sun protection device (1) according to Claim 3, **characterized in that** the rotary bearing surface (16) that rotates with the winding shaft (6) is configured for each of the at least two turning bearings (7), and the turning bearings (7) comprise the transmission device (17) lying in contact with the rotary bearing surface (16), but which cannot rotate about the shaft axis, the sensor (18) and the connection (20) from the sensor (18) to the holding device (8), wherein preferably the holding device (8) is configured as a Uprofile, and the at least two turning bearings (7) can be inserted with the winding shaft (6) from below into the mounted, downwardly open Uprofile, so that at least one lower region of the turning bearing (7) is held as a connection (20) from the sensor (18) to the holding device (8) on a downwardly protruding leg of the U-profile.

5. The sun protection device (1) according to Claim 3, **characterized in that** the rotary bearing surface (16) that rotates with the winding shaft (6) is configured for each of the at least two turning bearings (7), and each of the at least two turning bearings (7) comprises a first region of the transmission device (17) lying in contact with the rotary bearing surface (16), but which cannot rotate about the shaft axis, wherein a second region of the transmission device (17) extends from the first region of the transmission device (17) to the sensor (18) which is arranged on the holding device (8) via the connection (20) from the at least one sensor (18) to said holding device, wherein preferably the holding device (8) is configured as a Uprofile, and the sensors (18) associated with the turning bearings (7) are arranged above an upper surface of the downwardly open Uprofile when the sun protection device (1) is in the assembled state.

6. The sun protection device (1) according to Claim 3, **characterized in that** the transmission device (17) lying in contact with the rotary bearing surface (16) that rotates with the winding shaft (6), but which cannot rotate about the shaft axis, leads radially away from the shaft axis towards the holding device (8), and the at least one sensor (18) is arranged on the holding device (8) via the connection (20) from the at least one sensor (18) to said holding device.

7. The sun protection device (1) according to Claim 6, **characterized in that** the holding device (8) is configured as a Uprofile, and the at least one sensor (18), in the assembled state of the sun protection device (1), is arranged from below at a corner region between an upper surface and a downwardly protruding leg of the downwardly open Uprofile.

8. The sun protection device (1) according to Claim 1 or 2, **characterized in that** the sun protection device (1) is an awning (3) in which the at least one cover element (14, 15) is formed from flexible sheet material, in particular textile material.

9. The sun protection device (1) according to Claim 8, **characterized in that** the winding shaft (6) has a tubular configuration in the region of the flexible sheet material and, at one end, at least, of the winding shaft (6), is mounted on the holding device (8) with the rotary bearing surface (16) that rotates with the winding shaft (6), via a stub shaft protruding from the tubular region at the shaft axis.

10. The sun protection device (1) according to Claim 9, **characterized in that** the transmission device (17) lying in contact with the rotary bearing surface (16) that rotates with the winding shaft (6), but which cannot rotate about the shaft axis, is held on the holding device (8) in such a way that the transmission device (17), or at least a partial region thereof, can be pressed against the at least one sensor (18) by the winding shaft (6), wherein, on a side of the at least one sensor (18) facing away from the transmission device (17), the connection from the at least one sensor (18) to the holding device (8) is arranged firmly on the holding device (8).

11. The sun protection device (1) according to any one of Claims 1 to 10, **characterized in that** the at least one sensor (18) is configured such that the measured values established with the sensor can be associated with forces which act on the sensor, wherein the at least one sensor (18) is preferably a force sensor which, starting from a rest position, makes it possible to detect forces attained by pressure and tension in at least one direction.

12. The sun protection device (1) according to Claim 11, **characterized in that** the at least one sensor (18) is a capacitive sensor in which, due to a force-induced elastic deformation, the distance between at least regions of two capacitor surfaces leads to a change in capacitance.

13. The sun protection device (1) according to Claim 12, **characterized in that** the at least one capacitive sensor (18) has capacitor surfaces with electrically conductive silicone and elastic spacers between the capacitor surfaces, wherein preferably a temperature sensor is used in order to temperature-compensate the values detected by the capacitive sensor for the force determination according to the current temperature.

14. The sun protection device (1) according to Claim 11, **characterized in that** the at least one sensor (18) is an inductive sensor, or a resistive sensor, or a magnetoelastic sensor, or an optical sensor, or a piezoelectric sensor.

## Revendications

1. Dispositif de protection solaire (1) sous la forme d'un store vénitien (2) ou d'un store toile (3) comportant un dispositif de retenue (8) à fixer à un bâtiment, au moins un palier pouvant être retenu par le dispositif de retenue (8), un arbre d'enroulement (6) monté rotatif autour d'un axe d'arbre sur l'au moins un palier, au moins un élément de recouvrement (4, 5, 14, 15), un entraînement motorisé (10), un organe de commande (11) et au moins un capteur (18), qui permet de détecter des dérangements se produisant sur le dispositif de protection solaire (1) en raison du vent ou d'obstacles, l'au moins un élément de recouvrement (4, 5, 14, 15) étant mobile entre une position de retour supérieure et des positions descendues du fait de mouvements rotatifs de l'arbre d'enroulement (6) obtenus par l'entraînement motorisé (10), **caractérisé en ce que** l'au moins un capteur (18) est disposé entre un dispositif de transmission (17), qui s'applique sur une surface de palier de rotation (16) tournant avec l'arbre d'enroulement (6) mais qui n'est pas rotatif autour de l'axe d'arbre, et une liaison (20) de l'au moins un capteur (18) au dispositif de retenue (8) et permet de détecter des forces agissant entre l'arbre d'enroulement (6) et le dispositif de retenue (8).

2. Dispositif de protection solaire (1) selon la revendication 1, **caractérisé en ce que**, à l'état monté du dispositif de protection solaire (1), au moins des parties du dispositif de transmission (17), de l'au moins un capteur (18) et de la liaison (20) sont disposées les unes au-dessus des autres, la partie du capteur (18) se trouvant entre les parties du dispositif de transmission (17) et de la liaison (20) et permettant de détecter au moins une composante verticale des forces agissant entre l'arbre d'enroulement (6) et le dispositif de retenue (8).

3. Dispositif de protection solaire (1) selon la revendication 1 ou 2, **caractérisé en ce que** le dispositif de protection solaire (1) est un store vénitien (2) doté de lames (4), d'une barre d'extrémité (5) et d'au moins deux paliers de basculement (7), l'au moins un élément de recouvrement (4, 5) étant formé par les lames (4) et la barre d'extrémité (5) et les au moins deux paliers de basculement (7) comprenant chacun une zone d'enroulement dotée d'un cordon de traction (12) et un moyen de basculement doté d'une paire de cordons de basculement (13).

4. Dispositif de protection solaire (1) selon la revendication 3, **caractérisé en ce que** la surface de palier de rotation (16) tournant avec l'arbre d'enroulement (6) est réalisée pour chacun des au moins deux paliers de basculement (7) et les paliers de basculement (7) comprennent le dispositif de transmission (17) s'appliquant sur la surface de palier de rotation (16) et non rotatif autour de l'axe d'arbre, le capteur (18) et la liaison (20) du capteur (18) au dispositif de retenue (8), de préférence le dispositif de retenue (8) étant réalisé sous la forme d'un profilé en U et les au moins deux paliers de basculement (7) pouvant être insérés avec l'arbre d'enroulement (6) par en dessous dans le profilé en U monté et ouvert vers le bas, de telle sorte qu'au moins une zone inférieure du palier de basculement (7) est maintenue, en guise de liaison (20) du capteur (18) au dispositif de retenue (8), sur une aile du profilé en U pointant vers le bas.

5. Dispositif de protection solaire (1) selon la revendication 3, **caractérisé en ce que** la surface de palier de rotation (16) tournant avec l'arbre d'enroulement (6) est réalisée pour chacun des au moins deux paliers de basculement (7) et chacun des au moins deux paliers de basculement (7) comprend une première zone du dispositif de transmission (17) s'appliquant sur la surface de palier de rotation (16) et non rotatif autour de l'axe d'arbre, une seconde zone du dispositif de transmission (17) s'étendant de la première zone du dispositif de transmission (17) au capteur (18), lequel est disposé sur le dispositif de retenue (8) par le biais de la liaison (20) de l'au moins un capteur (18) au ledit dispositif de retenue, le dispositif de retenue (8) étant de préférence réalisé sous la forme d'un profilé en U et les capteurs (18) associés aux paliers de basculement (7) étant disposés, à l'état monté du dispositif de protection solaire (1), au-dessus d'une surface supérieure du profilé en U ouvert vers le bas.

6. Dispositif de protection solaire (1) selon la revendication 3, **caractérisé en ce que** le dispositif de transmission (17) s'appliquant sur la surface de palier de rotation (16) tournant avec de l'arbre d'enroulement (6) et non rotatif autour de l'axe d'arbre, s'éloigne radialement de l'axe d'arbre et vient contre le dispositif de retenue (8) et l'au moins un capteur (18) est disposé sur le dispositif de retenue (8) par le biais de la liaison (20) de l'au moins un capteur (18) au ledit dispositif de retenue.

7. Dispositif de protection solaire (1) selon la revendication 6, **caractérisé en ce que** le dispositif de retenue (8) est réalisé sous la forme d'un profilé en U et l'au moins un capteur (18) est disposé, à l'état monté du dispositif de protection solaire (1), par le bas sur une zone de coin entre une surface supérieure et une aile pointant vers le bas du profilé en U ouvert vers le bas.

8. Dispositif de protection solaire (1) selon la revendication 1 ou 2, **caractérisé en ce que** le dispositif de protection solaire (1) est un store toile (3), pour lequel l'au moins un élément de recouvrement (14, 15) est formé d'un matériau plat flexible, en particulier un matériau textile.

9. Dispositif de protection solaire (1) selon la revendication 8, **caractérisé en ce que** l'arbre d'enroulement (6) est réalisé tubulaire dans la zone du matériau plat flexible et est monté, pour au moins une extrémité de l'arbre d'enroulement (6), sur le dispositif de retenue (8) avec la surface de palier de rotation (16) tournant avec l'arbre d'enroulement (6), par le biais d'un bout d'arbre dépassant de la zone tubulaire au niveau de l'axe d'arbre.

10. Dispositif de protection solaire (1) selon la revendication 9, **caractérisé en ce que** le dispositif de transmission (17) s'appliquant sur la surface de palier de rotation (16) tournant avec l'arbre d'enroulement (6) et non rotatif autour de l'axe d'arbre, est maintenu sur le dispositif de retenue (8) de telle sorte que le dispositif de transmission (17) peut être pressé par l'arbre d'enroulement (6) au moins avec une partie contre l'au moins un capteur (18), la liaison de l'au moins un capteur (18) au dispositif de retenue (8) étant disposée fixement sur le dispositif de retenue (8) sur un côté de l'au moins un capteur (18) orienté dans la direction opposée au dispositif de transmission (17).

11. Dispositif de protection solaire (1) selon l'une quelconque des revendications 1 à 10, **caractérisé en ce que** l'au moins un capteur (18) est réalisé de telle sorte que les valeurs de mesure déterminées avec le capteur peuvent être associées à des forces qui agissent sur le capteur, l'au moins un capteur (18) étant de préférence un capteur de force qui permet de détecter des forces obtenues, à partir d'une position de repos, par pression et traction dans au moins une direction.

12. Dispositif de protection solaire (1) selon la revendication 11, **caractérisé en ce que** l'au moins un capteur (18) est un capteur capacitif, pour lequel, en raison d'une déformation élastique liée à la force, l'écart au moins de zones de deux surfaces de condensateur entraîne une modification de la capacité.

13. Dispositif de protection solaire (1) selon la revendication 12, **caractérisé en ce que** l'au moins un capteur (18) capacitif présente des surfaces de condensateur avec de la silicone conductrice d'électricité et, entre les surfaces de condensateur, des éléments d'espacement élastiques, un capteur de température étant de préférence utilisé pour compenser les valeurs détectées par le capteur capacitif pour la détermination de la force selon la température actuelle.

14. Dispositif de protection solaire (1) selon la revendication 11, **caractérisé en ce que** l'au moins un capteur (18) est un capteur inductif, ou un capteur résistif, ou un capteur magnéto-élastique, ou un capteur optique, ou un capteur piézoélectrique.
